# EUROPÄISCHE PATENTSCHRIFT

(11) **EP 0 377 102 B1**
(45) Veröffentlichungstag und Bekanntmachung des Hinweises auf die Patenterteilung: **03.02.1993**
(21) Anmeldenummer: 89121360.5
(22) Anmeldetag: 18.11.1989
(51) Int. Cl.: F02M 55/00, F02M 59/44

(54) **Kraftstoffeinspritzpumpe für Brennnkraftmaschinen**
Fuel injection pump for internal-combustion engines
Pompe d'injection de combustible pour moteurs à combustion interne

(30) Priorität: 31.12.1988 DE 3844430
(43) Veröffentlichungstag der Anmeldung: 11.07.1990
(73) Patentinhaber: ROBERT BOSCH GMBH, 70442 Stuttgart (DE)
(72) Erfinder: Güntert, Josef, D-7016 Gerlingen (DE); Warga, Johann, D-7120 Bietigheim-Bissingen (DE)

(56) Entgegenhaltungen:
- DE-A- 3 546 222
- DE-C- 861 762
- FR-A- 2 444 813

## Beschreibung

### Stand der Technik

Die Erfindung geht aus von einer Kraftstoffeinspritzpumpe nach der Gattung des Hauptanspruchs. Solche Kraftstoffeinspritzpumpen sind entweder als sogenannte Reiheneinspritzpumpen ausgebildet, bei denen für jeden Zylinder der Brennkraftmaschine ein gesondertes Pumpenelement vorhanden ist und bei denen diese Pumpenelemente in einer Reihe angeordnet sind, oder aber als sogenannte Hubschieberpumpen, die in erster Linie für große Leistungen, d.h. für den LKW-Anwendungsbereich, eingesetzt werden.

Bei dieser zweiten Art von Kraftstoffeinspritzpumpen wird durch axiales Verschieben eines auf jedem Pumpenkolben vorgesehenen Steuerschiebers und/oder Verdrehen des Pumpenkolbens neben der exakten Zumessung der Einspritzmenge auch eine sehr genaue Einstellung des Spritzbeginnzeitpunktes erzielt.

Bei beiden Arten von Einspritzpumpen führt das Überströmen des unter hohem Druck stehenden Kraftstoffes an den Zumeßsteuerkanten zu einer Erwärmung dieses rückströmenden Kraftstoffes, der auch den im Saugraum befindlichen frischen Kraftstoff erwärmt. Durch die Erwärmung verändern sich die physikalischen Eigenschaften wie Dichte und Kompressibilität des Kraftstoffes, so daß sich die pro Pumpenhub zugemessene Kraftstoffmenge, sowie dessen Energiegehalt verändern. Temperaturunterschiede im zugeführten Kraftstoff führen daher bei der nachfolgenden Einspritzung zu veränderten Zylinderleistungen der Brennkraftmaschine.

Während die Kraftstofftemperatur im Saugraum nahe des Eintritts des Kraftstoffzuflußkanals aufgrund des hohen Frischkraftstoffanteils noch verhältnismäßig kühl ist, erhöht sich diese Temperatur mit zunehmender Entfernung vom Eintritt, bis sie ihr Maximum im Bereich des Kraftstoffabflußes aus dem Saugraum erreicht hat. Entsprechend sind auch die Kraftstofftemperaturen in den einzelnen Pumpenarbeitsräumen der Einspritzpumpe unterschiedlich, mit den obengenannten Folgen.

Um ungleichmäßige Zylinderleistungen zu vermeiden, weisen derartige Kraftstoffeinspritzpumpen Teilsaugräume auf, aus denen die Einspritzpumpe mit Kraftstoff versorgt wird. Durch gleiche Kraftstoffvolumenströme in allen Teilsaugräumen erreicht man, daß die Kraftstofftemperatur in allen Teilsaugräumen gleich gehalten werden kann.

Bei einer bekannten Kraftstoffeinspritzpumpe der gattungsgemäßen Art (DE-OS 35 46 222) einer Hubschieberpumpe werden die Kraftstoffvolumenströme in den Teilsaugräumen dadurch reguliert, daß in der Wand eines als Kraftstoffzuflußkanal dienenden, stufenförmig in Strömungsrichtung sich verjüngenden Rohres radiale, als Drosseln wirkende Abzweigbohrungen vorgesehen sind, und zwar in jeder Stufe eine Bohrung, die über einen zugehörigen Verbindungskanal in Verbindung mit einem zugeordneten Teilsaugraum steht. Die Querschnitte dieser radialen Abzweigbohrungen und deren Länge sind so aufeinander abgestimmt, daß der Volumenstrom durch die Bohrungen für alle Pumpenelemente gleich ist. Die Drehlage des Rohres wird dabei durch eine im Gehäuse laufende Fixierschraube festgelegt, wobei sehr hohe Genauigkeitsanforderungen an diese Lage erfüllt werden müssen, damit zum einen, vor allem bei Hubschieberpumpen, der Verbindungskanal zwischen Drosselöffnung im Rohr und Teilsaugraum und die Drosselöffnung exakt fluchten, da sonst der Volumenstrom verringert wird, und zum zweiten, um eine ausreichende Abdichtung zwischen Rohr und Pumpengehäuse zur Vermeidung von Leckströmen, die ebenfalls den Volumenstrom beeinflussen zu ermöglichen. Aus dem selben Grund muß das Rohr sehr genau in das Pumpen gehäuse eingepaßt werden. Vor allem bei Pumpen mit großer Zylinderzahl erfordert dies einen hohen Fertigungsaufwand und führt deshalb zu hohen Herstellungkosten.

Der Fertigungsaufwand und die Kosten werden auch dadurch erhöht, daß Zumeßrohre für Reihenpumpen anders ausgestaltet sein müssen als Zumeßrohre für Hubschieberpumpen, so daß zwei verschiedene Zumeßrohre als Bauteile bei der Serienfertigung berücksichtigt werden müssen.

Ein weiteres Problem besteht in der genauen Positionierung des Rohres im Pumpengehäuse und seiner Befestigung darin. Da an die Lage des Rohres hohe Genauigkeitsanforderungen gestellt sind, muß auch die Befestigung entsprechend sicher ausgeführt sein, damit keine Verschiebungen oder Verdrehungen auftreten. Dadurch, daß beim Kraftstoffeintritt in den Saugraum der Kraftstoffstrom stark umgelenkt wird, besteht die Gefahr von Kavitationsschänden am umgebenen Material.

Bei den bekannten Einspritzanlagen der gattungsgemäßen Art muß der Verbindungskanal zwischen Zumeßrohr und elektrischem Absteller (ELAB) an einer bestimmten Stelle angeordnet sein. Dies hat den Nachteil, daß die Positionierung des ELAB am Pumpengehäuse dadurch bestimmt ist und nicht frei gewählt werden kann.

### Vorteile der Erfindung

Die erfindungsgemäße Kraftstoffeinspritzpumpe mit den kennzeichnenden Merkmalen des Hauptanspruchs hat demgegenüber den Vorteil, daß die Genauigkeitsanforderungen an Form und Lage der Versorgungsbohrung und dadurch die Herstellungskosten viel geringer sind. Durch die Verwendung von einseitig verschlossenen Drosseleinsätzen mit einer Drosselbohrung zur Zumessung des Kraftstoffes in die Teilsaugräume, die aus DIN-Bauteilen herstellbar sind und anschließend in die zwischen Hauptkanal und Teilsaugräumen vorgesehenen Gehäusebohrungen eingebracht werden, werden die Herstellungskosten deutlich gesenkt; denn zum einen können diese Bauteile sowohl für Reihenpumpen als auch für Hubschieberpumpen verwendet werden (große Serie) und zum zweiten sind weit größere Maßtoleranzen für den Hauptkanal und die Gehäusebohrungen zwischen Hauptkanal und den Teilsaugräumen zulässig als bei denen mit einem Zumeßrohr arbeitenden Kraftstoffeinspritzpumpen. Auch ist der Zustand der Drosselbohrungen im Hinblick auf Maßhaltigkeit, Fertigungsgrate etc. auf einfache Art zu prüfen bzw. zu kontrollieren.

Ein weiterer Vorteil besteht darin, daß die Positionierung des Verbindungskanals zwischen ELAB und Versorgungsbohrung weitgehend frei wählbar ist.

Nach einer vorteilhaften Ausgestaltung der Erfindung ist der Drosseleinsatz mit seinem offenen Ende in einen vom Hauptkanal zum Teilsaugraum führenden Verbindungskanal eingepaßt. Der Drosseleinsatz erfüllt bei dieser Ausgestaltung zwei Funktionen, nämlich neben der Zumessung der Einspritzmenge noch die der Abdichtung des Verbindungskanals zwischen Teilsaugraum und Hauptkanal gegen Leckströme.

Nach einer vorteilhaften Ausgestaltung der Erfindung ist der Drosseleinsatz mit Übermaß gefertigt, also mit einem Durchmesser, der den Durchmesser des zugehörigen Verbindungskanals etwas übersteigt. Durch Einpressen des Drosseleinsatzes in den Verbindungskanal wird die gewünschte Position erzielt. Dies hat den Vorteil, daß einerseits eine gute Abdichtung gegen Leckströme erhalten wird und andererseits keine Befestigungselemente für den Drosseleinsatz vorgesehen werden müssen.

Nach einer vorteilhaften Weiterbildung wird der Drosseleinsatz zusätzlich durch Ringverstemmen gegen Lockern gesichert. Dies hat den Vorteil, daß mit einfachen Mitteln die Lage des Drosseleinsatzes dauerhaft gesichert ist.

Nach einer weiteren vorteilhaften Ausgestaltung der Erfindung ist der Drosseleinsatz in eine im Pumpengehäuse zur Einbringung des den Hauptkanal mit dem Teilsaugraum verbindenden Kanals vorgesehenen Gehäusebohrung bündig eingepasst. Dies hat den Vorteil, daß der Drosseleinsatz gleichzeitig als Abdichtung des Hauptkanals nach außen dient. Ein gesondertes Abdichtelement, wie beispielsweise eine Schraube oder eine eingepresste Kugel, ist nicht erforderlich oder kann zusätzlich verwendet werden.

Eine vorteilhafte Ausgestaltung ergibt sich auch hier durch Fertigung des Drosseleinsatzes mit Übermaß auch in diesem der Gehäusebohrung zugeordneten Bereich. Dadurch wird ebenso eine gute Abdichtung gewährleistet und die Lage des Drosseleinsatzes zusätzlich gesichert.

Nach einer weiteren vorteilhaften Ausgestaltung der Erfindung ist die Drosselöffnung in den Drosseleinsatz eingestanzt. Dies ist eine besonders einfache und kostengünstige Herstellungsmethode, die entsprechend der hohen Stückzahl für die Massenfertigung geeignet ist.

Nach einer weiteren vorteilhaften Ausgestaltung der Erfindung weist der Drosseleinsatz die Form eines Zylinders auf. Dies ist eine in der Fertigung besonders einfache und daher kostengünstige Form.

Nach einer anderen vorteilhaften Ausgestaltung der Erfindung weist der Drosseleinsatz eine in Richtung auf die offene Seite sich konisch verjüngende Form auf. Diese Ausgestaltung hat den Vorteil, daß der mit Übermaß gefertigte Drosseleinsatz sich besonders gut in den Verbindungskanal zwischen Hauptkanal und Teilsaugraum einpressen läßt.

Nach noch einer anderen vorteilhaften Ausgestaltung der Erfindung, die besonders bei Drosseleinsätzen, die auch in die zweite Gehäusebohrung eingepresst werden, günstig ist, besteht der Drosseleinsatz aus einem zylindrischen Bereich und einem konisch sich verjüngenden Bereich. Der konische Bereich ist dem den Hauptkanal mit dem Teilsaugraum verbindenden Kanal zugeordnet, der zylindrische Bereich der nach außen führenden Gehäusebohrung. Dies hat den Vorteil, daß sich der mit Übermaß gefertigte Drosseleinsatz besonders gut einpressen läßt, wobei der Durchmesser relativ zum rein konischen Drosseleinsatz zumindest teilweise geringer gehalten werden kann.

Nach einer weiteren vorteilhaften Ausgestaltung der Erfindung mündet der Verbindungskanal zwischen Hauptkanal und Teilsaugraum tangential in den Teilsaugraum ein. Dies hat den Vorteil, daß beim Kraftstoffeintritt weniger Kavitationsschäden hervorrufende Gasbläschen erzeugt werden, da der Kraftstoff zu weniger Umlenkungen gezwungen wird und nicht so hohe Druckgefälle entstehen, wie bei mittigem Eintritt.

Aus DE-PS 861762 ist zwar bekannt, die Kavitationsgefahr durch tangentialen Eintritt des Kraftstoffes in den Pumpenarbeitsraum zu verringern. Es handelt sich dabei jedoch um eine Einspritzpumpe mit sehr unterschiedlichem Aufbau. Zudem tritt in der vorliegenden Erfindung der Kraftstoff nicht tangential in den Pumpenarbeitsraum ein, sondern in den Teilsaugraum, der in der genannten Patentschrift nicht vorhanden ist. Außerdem ist die Funktionsweise des Abtransportes der gefährlichen Gasbläschen verschieden, denn dort wird der tangential zugeführte Kraftstoff während des Saughubs auf eine im wesentlichen kreisförmige Bahn gezwungen, wodurch sich die leichten Gasbläschen in der Mitte sammeln und aufgrund ihres geringeren spezifischen Gewichts nach oben durch eine Bohrung im Pumpenkolben zu einer Überströmöffnung und zum Rücklaufkanal gelangen. In der vorliegenden Erfindung wird der Teilsaugraum permanent von Kraftstoff durchströmt und die trotz tangentialen Kraftstoffeintritts entstehenden Gasbläschen durch den Kraftstoffstrom in den Rücklaufkanal mitgerissen.

Nach einer weiteren vorteilhaften Ausgestaltung der Erfindung ist die Kraftstoffaustrittsöffnung mittig und relativ zur Eintrittsöffnung in der Höhe versetzt vorgesehen. Dies hat den Vorteil, daß die beim Kraftstoffeintritt entstehenden Gasbläschen schnell abtransportiert werden, da durch den tangentialen Eintritt und mittigen Austritt des Kraftstoffs ein Drall entsteht, der die Bläschen mitreißt und schnell durch die mittige Austrittsöffnung abführt.

Weitere Vorteile und vorteilhafte Ausgestaltungen der Erfindung sind der nachfolgenden Beschreibung, der Zeichnung und den Ansprüchen entnehmbar.

### Zeichnung

Es zeigen Fig. 1 einen Längsschnitt entlang der Linie A-A in Fig. 2 durch eine erfindungsgemäße Reiheneinspritzpumpe; Fig. 2 einen Teilquerschnitt entlang der Linie B-B in Fig. 1 durch diese Pumpe mit zur Verdeutlichung der Erfindung weggelassenen Bauteilen; Fig. 3 einen Längsschnitt durch einen erfindungsgemäßen Zumeßstopfen; Fig. 4 einen Längsschnitt entlang der Linie C-C in Fig. 5 durch eine erfindungsgemäße Hubschieberpumpe und Fig. 5 einen Querschnitt entlang der Linie D-D in Fig. 4 durch diese Pumpe mit zur Verdeutlichung der Erfindung weggelassenen Bauteilen.

### Beschreibung des Ausführungsbeispiels

Bei der dargestellten Kraftstoffeinspritzpumpe sind in einem Gehäuse 1 sechs Zylinderbüchsen 2 in Reihe eingelassen, in denen jeweils ein Pumpenkolben 3 unter Zwischenschaltung eines Rollenstößels 4 mit Rolle 5 durch eine Nockenwelle 6 entgegen dem Pumpenförderdruck und der Kraft einer Feder 7 für seine den Arbeitshub bildende axiale Bewegung angetrieben wird. Durch korrespondierende Aussparungen in den Zylinderbüchsen 2 und im Gehäuse 1 werden Teilsaugräume 8 gebildet, die jeweils einem aus Zylinderbüchse 2 und Pumpenkolben 3 gebildeten Pumpenelement zuge ordnet sind.

Der Pumpenkolben 3, die Zylinderbüchse 2 und ein Druckventil 9 begrenzen einen Pumpenarbeitsraum 10, von dem ein Druckkanal 11 zu einer nicht dargestellten, an einer Einspritzdüse am Motor endenden Druckleitung führt. Jeder Pumpenkolben 3 weist eine Schrägnut mit Steuerkante 12 auf, die mit einer Überströmöffnung 13 der Zylinderbüchse 2 zur Kraftstoffzumessung zusammenarbeitet, wobei die Überströmöffnung 13 in den Teilsaugraum 8 führt und zugleich als Saugöffnung dient.

Der Pumpenkolben 3 hat an seinem unteren Abschnitt Abflachungen 14, an denen eine durch eine Regelstange 15 bekannterweise verdrehbare Buchse 16 angreift, so daß ein axiales Verschieben der Regelstange 15 ein Verdrehen des Pumpenkolbens 3 und damit ein Ändern der Zuordnung der Steuerkante 12 zur Überströmöffnung 13 bewirkt. Der Pumpenkolben 3 weist eine zweite Steuerkante 17 auf, die den Förderbeginn des Kraftstoffes durch Verdecken der Überströmöffnung 13 festlegt. Damit der unter hohem Druck stehende abgesteuerte Abströmkraftstoff, der in die Teilsaugräume 8 zurückströmt, dort infolge seiner kinetischen Energie keine Erosionen an der Oberfläche der Zylinderbüchse 2 verursacht, ist ein Prallring 18 vorhanden.

Die Kraftstoffversorgung der einzelnen Teilsaugräume 8 erfolgt für alle sechs Teilsaugräume 8 gemeinsam durch einen Zuströmkanal 19. Der nicht zur Einspritzung gelangende Kraftstoff strömt aus den Teilsaugräumen 8 über je einen Verbindungskanal 20 in einen Rücklaufkanal 21 ab. Zwischen jedem Teilsaugraum 8 und dem Zuströmkanal 19 sind Verbindungskanäle 22 als Teil von auch zwischen Zuströmkanal 19 und außen verlaufende Gehäusebohrungen 23 vorgesehen. In jedes der Gehäusebohrungen 23 sind in Fig. 3 näher dargestellte, einseitig verschlossene Drosseleinsätze 24 bündig eingepaßt, wobei die offene Seite in den Teilsaugraum 8 mündet. Der im Zuströmkanal 19 befindliche mittlere Bereich der Drosseleinsätze 24 ist jeweils mit einer Drosselbohrung 25 versehen.

In Fig. 2 ist durch den Pfeil 26 die Richtung der Kraftstoffströmung in den Teilsaugräumen 8 gezeigt.

Der in Fig. 3 dargestellte Drosseleinsatz 24 ist einseitig verschlossen und weist drei verschiedene Bereiche 26, 27 und 28 auf. Der auf der verschlossenen Seite gelegene Bereich 26 ist massiv ausgeführt und dient als Abdichtung zwischen Zuströmkanal 19 und Außenraum.

Der mittlere Bereich 27 und der auf der offenen Seite des Drosseleinsatzes 24 gelegene Bereich 28 weisen eine axiale Sackbohrung 29 auf, die die im mittleren Bereich 27 radial nach außen geführte Drosselbohrung 25 mit der Öffnung 30 des Drosseleinsatzes 24 verbindet.

Der auf der verschlossenen Seite gelegene Bereich 26 und der mittlere Bereich 27 sind bevorzugt mit zylindrischen Außenabmessungen, der auf der offenen Seite gelegene Bereich 28 bevorzugt mit konisch auf die Öffnung 30 sich verjüngender Außenabmessung ausgeführt.

Die in den Fig. 1 und 2 dargestellte Kraftstoffeinspritzpumpe arbeitet wie folgt:
Während mindestens eines Teils des Saughubs des Pumpenkolbens 3 und im Bereich des unteren Totpunkts seiner Hubbewegung strömt aus den Teilsaugräumen 8 durch die Überströmöffnung 13 Kraftstoff in den Pumpenarbeitsraum 10. Bei dem sich anschließenden Druckhub des Pumpenkolbens 3 baut sich im Pumpenarbeitsraum 10 erst dann der für die Einspritzung erforderliche Druck auf, wenn die Übertrömöffnung 13 vom Pumpenkolben 3 vollständig überdeckt ist. Solange strömt Kraftstoff wieder aus dem Pumpenarbeitsraum 10 zurück in die Teilsaugräume 8.

Nach Schließen der Überströmöffnung 13 baut sich im Pumpenarbeitsraum 10 der für die Einspritzung erforderliche Hochdruck auf, und es beginnt die Förderung zur Brennkraftmaschine mit der Einspritzung. Nach Zurücklegung des Hochdruckhubes des Pumpenkolbens 3 wird der Pumpenarbeitsraum 10 mit dem Teilsaugraum 8 verbunden, so daß der weitergeförderte Kraftstoff unter hohem Druck in die Teilsaugräume 8 abgesteuert wwird. Dieser effektive Einspritzhub des Pumpenkolbens 3 wird durch die Drehlage des Pumpenkolbens 3 bestimmt, der jeweils ein bestimmter Abstand der Steuerkante 12 von der Radialbohrung 13 entspricht, so daß ein unterschiedlich langer Hub des Pumpenkolbens 3 zurückgelegt werden muß, bevor durch dieses Aufsteuern der Pumpenarbeitsraum 10 über die Überströmöffnung 13 mit dem Teilsaugraum 8 zur Beendigung der Einspritzung verbunden wird.

Vom Zuströmkanal 19 gelangt fortwährend frischer Kraftstoff durch die Drosselbohrung 25 und die Sackbohrung 29 im Drosseleinsatz 24, sowie über den Verbindungskanal 22 in den Teilsaugraum 8. Von dort fließt der Kraftstoff über den Verbindungskanal 20 in den Rücklaufkanal 21 ab und wird über weitere, nicht dargestellte Verbindungskanäle dem Kraftstoffreservoir wieder zugeführt.

Die Drosselbohrungen 25 der einzelnen Drosseleinsätze 24 sind so ausgelegt, daß ein für alle sechs Pumpenelemente gleiches Druckgefälle zwischen Zuströmkanal 19 und Teilsaugraum 8 besteht und jedem der Teilsaugräume 8 Kraftstoff gleichen Volumenstroms zugeführt wird. Dadurch ist eine gleichmäßige Pumpenarbeitsraumfüllung mit Kraftstoff gleicher Temperatur auch im Extrembetrieb gewährleistet.

Zusätzlich bewirkt der tangentiale Eintritt des Kraftstoffes in die Teilsaugräume 8, neben der Verminderung der Gasbläschenbildung, in Verbindung mit dem in der Höhe versetzten mittigen Austritt, daß der Kraftstoff einen Drall erhält, der den Abtransport dennoch entstandener Gasbläschen beschleunigt.

Die Drosseleinsätze 24 können bei Reiheneinspritzpumpen zur Erzeugung eines konstanten Kraftstoffvolumenstroms in den Teilsaugräumen 8 anstatt zuströmseitig ebenso abströmseitig in die Verbindungskanäle 20 zwischen Teilsaugraum 8 und Rücklaufkanal 21 eingebracht werden. Die Ausgestaltung des Rücklaufkanals 21, sowie die Maßverhältnisse zwischen den Verbindungskanälen 20 und den Drosseleinsätzen 24 sind dabei entsprechend der oben ausgeführten Version zu wählen. Auch hier können die Drosseleinsätze 24 gleichzeitig als Abdichtung zwischen Teilsaugraum 8 und Rücklaufkanal 21 bzw. zwischen Rücklaufkanal 21 und Außenraum dienen, indem sie in die entsprechenden Gehäusebohrungen eingepreßt werden.

In den Fig. 4 und 5 ist die Anwendung der erfindungsgemäßen Drosseleinsätze 24 in einer Hubschieberpumpe dargestellt. Wie bei der Reihenpumpe nach Figur 1 und 2 sind hier die Drosseleinsätze 24 in den Verbindungskanälen 22 zwischen Zuströmkanal 19 und Teilsaugram 8 eingesetzt.

Die Funktionsweise der Drosseleinsätze 24 mit Drosselbohrung 25 zur Erzeugung eines konstanten Kraftstoffvolumenstroms in jedem der Teilsaugräume 8 ist hierbei identisch. Die Funktionsweise einer Hubschieberpumpe selbst ist beispielsweise in der DE-OS 3546222 beschrieben. Ein wesentlicher Unterschied in der Anwendung der erfindungsgemäßen Drosseleinsätze 24 bei Hubschieberpumpen besteht darin, daß ein tangentialer Kraftstoffeintritt bei Hubschieberpumpen nicht sinnvoll ist.

### Bezugszahlenliste

1 Pumpengehäuse
2 Zylinderbuchse
3 Pumpenkolben
4 Rollenstößel
5 Rolle
6 Nockenwelle
7 Feder
8 Teilsaugraum
9 Druckventil
10 Pumpenarbeitsraum
11 Druckkanal
12 Steuerkante
13 Überströmöffnung
14 Abflachung
15 Regelstange
16 Buchse
17 Steuerkante
18 Stellring
19 Zuströmkanal
20 Verbindungskanal
21 Rücklaufkanal
22 Verbindungskanal
23 Gehäusebohrung
24 Drosseleinsatz
25 Drosselbohrung
26 Buchsenbereich
27 Buchsenbereich
28 Buchsenbereich
29 Sackbohrung
30 Öffnung

## Patentansprüche

1. Kraftstoffeinspritzpumpe für Brennkraftmaschinen mit mehreren in Reihe angeordneten Pumpenelementen, die in Aufnahmebohrungen des Pumpengehäuses (1) angeordnete Pumpenzylinder (2) und in diesen arbeitende, von einer senkrecht zu den Pumpenzylindern (2) im Pumpengehäuse (1) angeordneten Nockenwelle (6) angetriebene Pumpenkolben (3) aufweisen, mit die Pumpenzylinder (2) umgebenden und mittels Überströmöffnungen (13) mit diesen verbundenen Teilsaugräumen (8), mit an den Pumpenkolben (3) angeordneten und zur Zumessung der Einspritzmenge mit den Überströmöffnungen (13) zusammenwirkenden Steuerkanten (12), mit einem parallel zur Nockenwelle angeordneten Zuströmkanal (19) für den Kraftstoffzufluß zu den Teilsaugräumen (8) und mit einem parallel zur Nockenwelle angeordneten Rücklaufkanal (21) für den Kraftstoffabfluß aus den Teilsaugräumen (8), sowie mit je einem den Zuströmkanal (19) über je einen Teilsaugraum (8) mit dem Rücklaufkanal (21) verbindenden Verbindungskanal (22), der an einer Stelle einen definierten Querschnitt aufweist, durch welchen jedem Teilsaugraum unter Auswirkung des durch die Verbindungskanäle erzeugten Druckabfalls die gleiche Kraftstoffmenge zugemessen wird, dadurch gekennzeichnet, daß Zuströmkanal (19) und Rücklaufkanal (21) als je eine Bohrung im Gehäuse ausgeführt sind, von welcher die Verbindungskanäle (22) abzweigen und die Verbindungskanäle (22) zwischen Teilsaugraum (8) und einem der beiden Kanäle (19, 21), dem Zuströmkanal (19) oder dem Rückströmkanal (21) je als eine von außerhalb des Gehäuses durch den Kanal gebohrte Gehäusebohrung (23, 22) ausgeführt sind, wobei die vom Kanal nach außen führende Gehäusebohrung (23) durch einen Einsatz (24, 26) dicht verschlossen ist und der vom Kanal zum Teilsaugraum führende Teil der Gehäusebohrung als Verbindungskanal (22) dient, in dem ein den definierten Querschnitt aufweisendes Einsatzteil (28, 27, 24) dicht eingesetzt ist.

2. Kraftstoffeinspritzpumpe nach Anspruch 1, dadurch gekennzeichnet, daß der Einsatzteil (24, 27, 28) eine axiale Sackbohrung (29) aufweist, die zum Teilsaugraum (8) offen ist und von der im Bereich des Kanals eine Bohrung (25) abzweigt, die den definierten Querschnitt aufweist und der Einsatzteil mit seinem massiven Teil (26) dicht in die vom Kanal nach außen führende Gehäusebohrung (23) eingesetzt ist.

3. Kraftstoffeinspritzpumpe nach einem der Ansprüche 1 bis 2, dadurch gekennzeichnet, daß der Einsatz (24) mit Übermaß gefertigt und in den Verbindungs- kanal (22) eingepresst ist.

4. Kraftstoffeinspritzpumpe nach einem der vorhergehenden Ansprüche, dadurch gekennzeichnet, daß der Einsatz (24) zusätzlich durch Ringverstemmen gegen Lockern gesichert ist.

5. Kraftstoffeinspritzpumpe nach einem der vorhergehenden Ansprüche, dadurch gekennzeichnet, daß der definierte Querschnitt (25) in den Einsatz (24) eingestanzt ist.

6. Kraftstoffeinspritzpumpe nach einem der vorhergehenden Ansprüche, dadurch gekennzeichnet, daß der Einsatz (24) die Form eines Zylinders aufweist.

7. Kraftstoffeinspritzpumpe nach einem der vorhergehenden Ansprüche, dadurch gekennzeichnet, daß sich der Einsatz (24) zu seiner offenen Seite (30) hin konisch verjüngt.

8. Kraftstoffeinspritzpumpe nach einem der vorhergehenden Ansprüche, dadurch gekennzeichnet, daß der Einsatz (24) einen zylindrischen Bereich und einen konisch sich verjüngenden Bereich aufweist, wobei der konische Bereich dem den zugeordneten Kanal (19) mit dem Teilsaugraum verbindenden Kanal (22) zugeordnet ist, während der zylindrische Bereich der vom Kanal (19) nach außen führenden Gehäusebohrung (23) und dem Kanal (19) selbst zugeordnet ist.

9. Kraftstoffeinspritzpumpe nach einem der vorhergehenden Ansprüche, dadurch gekennzeichnet, daß der Verbindungskanal (22) zwischen Zuströmkanal (19) und Teilsaugraum (8) tangential in den Teilsaugraum (8) mündet.

10. Kraftstoffeinspritzpumpe nach Anspruch 8, dadurch gekennzeichnet, daß der Verbindungskanal (20) zwischen Teilsaugraum (8) und Rückströmkanal (21) mittig und relativ zum Verbindungskanal (22) zwischen Zuströmkanal (19) und Teilsaugraum (8) in der Höhe versetzt in den Teilsaugraum (8) mündet.

## Claims

1. Fuel injection pump for internal combustion engines having several in-line pump elements which have pump cylinders (2) located in acceptance holes of the pump housing (1) and pump pistons (3) working in these pump cylinders (2) and driven by a camshaft (6) located in the pump housing (1) at right angles to the pump cylinders, having partial suction spaces (8) surrounding the pump cylinders (2) and connected to these by means of overflow openings (13), having control edges (12) located on the pump pistons (3) and interacting with the overflow openings (13) to meter the injection quantity, having a supply passage (19), located parallel to the camshaft, for the fuel supply to the partial suction spaces (8) and having a return passage (21), located parallel to the camshaft, for the fuel drain from the partial suction spaces (8), and also having connecting passages (22) each of which connects the supply passage (19) via a partial suction space (8) to the return passage (21), which connecting passages (22) have a defined cross-section at one position by means of which the same fuel quantity is metered to each partial suction space under the action of the pressure drop generated by the connecting passages, characterised in that the supply passage (19) and the return passage (21) are each embodied as a hole in the housing, from which hole the connecting passages (22) branch off, and the connecting passages (22) between the partial suction space (8) and one of the two passages (19, 21), the supply passage (19) or the return passage (21), are each embodied as a housing hole (23, 22) drilled through the passage from outside the housing, the housing hole (23) leading from the passage to the outside being tightly closed by an insert (24, 26) and the part of the housing hole leading from the passage to the partial suction space acting as a connecting passage (22) into which is tightly inserted the insert part (28, 27, 24) having the defined cross-section.

2. Fuel injection pump according to Claim 1, characterised in that the insert part (24, 27, 28) has an axial blind hole (29) which is open to the partial suction space (8) and which has, in the region of the passage, a hole (25) which has the defined cross-section and the solid part (26) of the insert part is inserted tightly into the housing hole (23) leading from the passage to the outside.

3. Fuel injection pump according to one of Claims 1 to 2, characterised in that the insert (24) is manufactured oversize and is pressed into the connecting passage (22).

4. Fuel injection pump according to one of the preceding claims, characterised in that the insert (24) is additionally secured against loosening by ring caulking.

5. Fuel injection pump according to one of the preceding claims, characterised in that the defined cross-section (25) is punched into the insert (24).

6. Fuel injection pump according to one of the preceding claims, characterised in that the insert (24) has the shape of a cylinder.

7. Fuel injection pump according to one of the preceding claims, characterised in that the insert (24) narrows conically towards its open end (30).

8. Fuel injection pump according to one of the preceding claims, characterised in that the insert (24) has a cylindrical region and a conically narrowing region, the conical region being associated with the passage (22) connecting the associated passage (19) to the partial suction space, whereas the cylindrical region is associated with the housing hole (23) leading from the passage (19) towards the outside and with the passage (19) itself.

9. Fuel injection pump according to one of the preceding claims, characterised in that the connecting passage (22) opens tangentially into the partial suction space (8) between the supply passage (19) and the partial suction space (8).

10. Fuel injection pump according to Claim 8, characterised in that the connecting passage (20) opens into the partial suction space (8) centrally between the partial suction space (8) and the return passage (21) and offset in height relative to the connecting passage (22) between the supply passage (19) and the partial suction space (8).

## Revendications

1. Pompe à injection de carburant pour moteurs à combustion interne avec plusieurs éléments de pompe disposés en série, qui présentent des cylindres de pompe (2) disposés dans des alésages de réception du carter de pompe (1) et des pistons de pompe (3) travaillant dans ces cylindres, entraînés par un arbre à cames (6) disposé perpendiculairement aux cylindres de pompe (2) dans le carter de pompe (1), avec des chambres d'admission partielles (8) entourant les cylindres de pompe (2) et reliées à ceux-ci par des orifices de trop-plein (13), avec des arêtes de commande (12) disposées sur le piston de pompe coopérant avec les orifices de trop-plein (13) pour le dosage de la quantité de carburant à injecter, avec un canal d'alimentation (19) disposé parallèlement à l'arbre à cames, pour l'amenée du carburant aux chambres d'admission partielles (8) et avec un canal de retour (21) disposé parallèlement à l'arbre à cames pour l'écoulement du carburant hors des chambres d'admission partielles (8), ainsi qu'avec un canal de liaison (22) reliant le canal d'amenée (19) via une chambre d'admission partielle (8) au canal de retour (21), canal de liaison (22) qui présente à un endroit une section transversale définie, à travers laquelle la même quantité de carburant est dosée pour chaque chambre d'admission partielle (8) sous l'action de la chute de pression produite dans les canaux de liaison, pompe à injection de carburant caractérisée en ce que le canal d'alimentation (19) et le canal de retour (21) sont réalisés chacun comme un alésage dans le carter, à partir duquel les canaux de liaison (22) sont dérivés et les canaux de liaison (22) sont réalisés entre la chambre d'admission partielle (8) et l'un des deux canaux (19, 21), le canal d'alimentation (19) ou le canal de retour (21) respectivement comme un alésage de carter (23, 22) percé de l'extérieur du carter à travers le canal, l'alésage de carter qui passe du canal à l'extérieur étant fermé de façon étanche par un insert (24, 26) et la partie de l'alésage de carter menant du canal à la chambre d'admission partielle servant de canal de liaison (22), dans lequel est monté de façon étanche un insert (28, 27, 24) présentant une section transversale définie.

2. Pompe à injection de carburant selon la revendication 1, caractérisée en ce que l'insert (24, 27, 28) présente un trou borgne axial (29), qui est ouvert vers la chambre d'admission partielle (8) et à partir duquel un alésage (25) part en dérivation dans la zone du canal, alésage qui présente la section transversale définie et l'insert est monté par sa partie massive (26) de façon étanche dans l'alésage de carter (23) menant du canal à l'extérieur.

3. Pompe à injection de carburant selon l'une des revendications 1 à 2, caractérisée en ce que l'insert (24) est fabriqué de façon surdimensionnée et est enfoncé par pressage dans le canal de liaison (22).

4. Pompe à injection de carburant selon l'une des revendications précédentes, caractérisée en ce que l'insert (24) est en outre mis à l'abri de serrages par un matage annulaire.

5. Pompe à injection de carburant selon l'une des revendications précédentes, caractérisée en ce que la section transversale définie (25) est estampée dans l'insert (24).

6. Pompe à injection de carburant selon l'une des revendications précédentes, caractérisée en ce que l'insert (24) présente la forme d'un cylindre.

7. Pompe à injection de carburant selon l'une des revendications précédentes, caractérisée en ce que l'insert (24) va en se rétrécissant vers son côté ouvert (30).

8. Pompe à injection de carburant selon l'une des revendications précédentes, caractérisée en ce que l'insert (24) présente une zone cylindrique et une zone conique allant en se rétrécissant, la zone conique étant associée au canal (22) reliant le canal (19) correspondant à la chambre d'admission partielle, tandis que la zone cylindrique est associée à l'alésage de carter (23) menant du canal (19) à l'extérieur et au canal (19) lui-même.

9. Pompe à injection de carburant selon l'une des revendications précédentes, caractérisée en ce que le canal de liaison (22) entre le canal d'alimentation (19) et la chambre d'admission partielle (8) débouche tangentiellement dans la chambre d'admission partielle (8).

10. Pompe à injection de carburant selon la revendication 8, caractérisée en ce que le canal de liaison (20) entre la chambre d'admission partielle et le canal de retour (21) débouche au milieu dans la chambre d'admission partielle et est décalé dans le haut par rapport au canal de liaison (22) entre le canal d'amenée (19) et la chambre d'admission partielle (8).
